# EUROPÄISCHE PATENTSCHRIFT

(11) **EP 3 076 076 B1**
(45) Veröffentlichungstag und Bekanntmachung des Hinweises auf die Patenterteilung: **15.08.2018**
(21) Anmeldenummer: 16000114.5
(22) Anmeldetag: 19.01.2016
(51) Int. Cl.: F23L 7/00, F23C 6/04, F23C 9/00, F23C 9/06, F23G 5/027, F23G 5/16

(54) **VERFAHREN ZUR VERBRENNUNGSFÜHRUNG BEI ROSTFEUERUNGEN**
METHOD FOR GRATE FIRINGS COMBUSTION MANAGEMENT
PROCEDE DE COMMANDE DE COMBUSTION POUR FOYER A GRILLE

(30) Priorität: 30.03.2015 DE 102015003995
(43) Veröffentlichungstag der Anmeldung: 05.10.2016
(73) Patentinhaber: Martin GmbH für Umwelt- und Energietechnik, 80807 München (DE)
(72) Erfinder: VON RAVEN, Robert, 82402 Seeshaupt (DE); MARTIN, Johannes, 81675 München (DE)
(74) Vertreter: Castell, Klaus

(56) Entgegenhaltungen:
- EP-A1- 0 621 448
- EP-A1- 0 741 267
- EP-A1- 1 726 876
- EP-A1- 1 901 003
- EP-A2- 1 698 827
- DE-A1- 19 613 777
- DE-B3-102008 054 038
- JP-A- S5 944 513
- US-A- 5 205 227
- US-B1- 6 336 415

## Beschreibung

Die Erfindung betrifft ein Verfahren zur Verbrennungsführung bei Rostfeuerungen, bei dem eine Primärverbrennungsgasmenge durch den Brennstoff hindurch in einen Primärverbrennungsbereich geführt wird und im hinteren Rostbereich ein Teil des Abgasstroms abgesaugt und dem Verbrennungsprozess als internes Rezirkulationsgas wieder zugeführt wird.

Dieses Verfahren ist geeignet für eine Rostfeuerung mit einem Feuerungsrost, einer Einrichtung unterhalb des Feuerungsrostes zur Zuführung von Primärverbrennungsluft durch den Feuerungsrost hindurch, wobei im Feuerraum über dem Feuerungsrost mindestens eine Absaugleitung für Abgas vorgesehen ist, wobei die Saugseite eines Ventilators mit der Absaugleitung verbunden ist, dessen Druckseite über eine Leitung mit Düsen verbunden ist.

Ein gattungsgemäßes Verfahren und eine gattungsgemäße Rostfeuerung sind aus der EP 1 901 003 A1 und der EP 1 726 876 A1 bekannt. Dort wird Rezirkulationsgas eingesetzt, um die Menge des Abgasstromes zu vermindern und die Schadstoffemissionen zu reduzieren.

Die EP 1 901 003 schlägt vor, zwischen der Zugabe von internem Rezirkulationsgas und dem Primärverbrennungsbereich ein Sekundärverbrennungsgas zuzuführen. Dieses Sekundärverbrennungsgas ist Umgebungsluft, Umgebungsluft und externes Rezirkulationsgas oder nur externes Rezirkulationsgas, das einen Dampferzeuger und gegebenenfalls eine Abgasreinigungsanlage durchlaufen hat. Das Sekundärverbrennungsgas hat somit einen Luftanteil, um als Sekundärverbrennungsluft die Verbrennung anzuregen und die Primärverbrennungsgasmenge zu reduzieren.

Die DE 10 2008 054 038 B3 beschreibt ein Verfahren, bei dem in einem mittleren Rostbereich Brenngas abgezogen, konditioniert und nachverbrannt wird. Erst nach der energetischen Verwertung dieses Brenngases wird das Restgas dem Abgaszug zugeführt.

Der vorliegenden Erfindung liegt nun die Aufgabe zugrunde, ein derartiges Verfahren dahingehend zu optimieren, dass ein besonders guter Ausbrand fester Brennstoffe und eine möglichst geringe Stickoxid-Bildung erreicht werden.

Diese Aufgabe wird mit den Merkmalen des Verfahrens nach Patentanspruch 1 gelöst.

Mit dem erfindungsgemäßen Verfahren wird ein optimaler Ausbrand der Abgase bei geringer Stickoxid-Bildung erzielt, während ein stabiler Betrieb bei geringen Luftüberschusszahlen von etwa λ = 1,1 bis λ = 1,5 bei einem möglichst geringen Abgasvolumen durchgeführt werden kann.

Dabei wird im Primärverbrennungsbereich eine stöchiometrische bis stark unterstöchiometrische Reaktionsbedingung mit λ = 1 bis λ = 0,5 eingestellt und in einem Ausbrandbereich, der in Strömungsrichtung nach dem Primärverbrennungsbereich liegt, das interne Rezirkulationsgas zugeführt wird.

Dabei wird angestrebt, dass die Abgase in einem ersten Abgaszug, vorzugsweise nach der Rezirkulationsgaszuführung, eine Verweilzeit von mindestens 2 Sekunden bei einer Temperatur von über 850° C aufweisen.

Eine Verbesserung des Ausbrands kann dadurch erreicht werden, dass in Strömungsrichtung nach dem Primärverbrennungsbereich als Verwirbelungsgas Dampf oder ein Inertgas zur Erzeugung einer Turbulenz zugeführt wird.

Dabei kann in Strömungsrichtung vor der Zuführung des Verwirbelungsgases internes Rezirkulationsgas zugeführt werden.

Die Primärverbrennung kann derart unterstöchiometrisch über einen weiten Bereich gefahren werden, dass Luftzahlen λ weit unter 1 gefahren werden können, bis hin zu λ = 0,5. Dies hat zur Folge, dass in dem Vergasungsbereich des Feuerraums Syngas-Heizwerte bis zu 4000 kJ / Nm³ gemessen werden können, sodass ein Vergasungsverfahren vorliegt. In der Praxis wird im Primärverbrennungsbereich in Strömungsrichtung vor der Zugabe des internen Rezirkulationsgases ein Syngas-Heizwert von mehr als 2000 kJ / Nm³ und vorzugsweise mehr als 3000 kJ / Nm³ eingestellt.

Nach der Erfindung ist vorgesehen, dass der Brennstoff auf einem Vergasungsrost vergast, im nachgeschalteten Ausbrandrost der Schlackeausbrand sichergestellt und in einer Ausbrandkammer der Gasausbrand erreicht wird, indem dort das interne Rezirkulationsgas dem Abgasstrom zugeführt wird, um die Gase auszubrennen und Luftüberschusszahlen von λ = 1,1 bis λ = 1,5 zu erreichen. Die Verbrennungsführung kann somit so geregelt werden, dass die primäre Brennstoffumsetzung auf dem Rost bei unterstöchiometrischen Bedingungen abläuft, der Brennstoff somit vergast wird und die Verbrennung erst durch die Wiederzugabe des internen Rezirkulationsgases stattfindet.

Durch die definierte Zugabe von Primärluft und die Absaugung von internem Rezirkulationsgas ergibt sich die Möglichkeit, in einem kompakten Hybridprozess den Brennstoff auf einem Vergasungsrost zu vergasen, im nachgeschalteten Ausbrandrost den Schlackeausbrand zu steuern und in einer Ausbrandkammer den Gasausbrand zu steuern. Hierbei können Vergasungsrost und Ausbrandrost nachgeschaltete Roste sein oder auch als ein Rost ausgebildet sein. Vergasungsrost und Ausbrandrost können nachgeschaltete Luftzonen auf einem einzigen, ggf. länger ausgeführten Rost zugeordnet sein. Diese Luftzonen können als Bereiche oder Kammern ausgebildet sein. Die Nachbrennluftzone oder Nachbrennkammer entspricht demjenigen Teil des Prozesses, in dem das interne Rezirkulationsgas dem Abgasstrom zugeführt wird, um die Gase auszubrennen und Luftüberschusszahlen von λ = 1,1 bis λ = 1,5 zu erreichen.

Zur Durchführung des erfindungsgemäßen Verfahrens wird vorgeschlagen, dass die Düsen in Strömungsrichtung als erste Gaszuführdüsen nach dem Feuerungsrost angeordnet sind.

Vorteilhaft ist es, wenn die Ausbildung des Gaszuges und die Anordnung der Düsen derart ausgebildet sind, dass die Abgase nach der letzten Zuführung des internen Rezirkulationsgases eine Verweilzeit von mindestens 2 Sekunden bei einer Temperatur von über 850 °C erreichen.

Weiterhin wird vorgeschlagen, dass zwischen dem Feuerungsrost und den Düsen Verwirbelungsdüsen mit einem Inertgas- oder einem Dampfanschluss angeordnet sind.

Konstruktiv kann der Vergasungsrost und der Ausbrandrost hintereinander geschaltete Luftzonen auf einem einzigen Rost darstellen.

Die Erfindung wird nachfolgend anhand der Zeichnung näher beschrieben. Es zeigt
- Figur 1: einen Längsschnitt durch eine Feuerungsanlage in schematischer Darstellung,
- Figur 2: schematisch eine Luftführung gemäß der EP 1 901 003 A1,
- Figur 3: schematisch eine erfindungsgemäße Luftführung ohne Sekundärluft,
- Figur 4: schematisch die in Figur 3 gezeigte Luftführung mit zusätzlichen Düsen zur Einbringung von Dampf oder Inertgas,
- Figur 5: schematisch eine Luftführung gemäß Figur 4 mit einer zusätzlichen Zuführung von externem Abgas,
- Figur 6: schematisch eine Luftführung mit zusätzlicher Zuführung von internem Rezirkulationsgas unterhalb der Dampfeindüsung,
- Figur 7: schematisch eine Verbrennungsführung mit einer internen Gasrezirkulation als Mischgas aus interner und externer Gasrezirkulation,
- Figur 8: schematisch eine Verfahrensführung gemäß Figur 7 mit einem Zumischen von Umgebungsluft zur internen Gasrezirkulation,
- Figur 9: eine beispielhafte Angabe von Luftzahlen in verschiedenen Bereichen der schematisch dargestellten Anlage,
- Figur 10: schematisch den Ablauf aus Vergasung und Ausbrand,
- Figur 11: schematisch Vergasung und Verbrennung des Feststoffs und Ausbrand der Abgase,
- Figur 12: schematisch einen Verfahrensablauf mit interner Rezirkulation, Vergasung, Verbrennung und Ausbrand und
- Figur 13: einen Längsschnitt durch eine Feuerungsanlage mit einer Verbrennungsluftführung gemäß der Figur 6.

Die in Figur 1 gezeigte Feuerungsanlage weist einen Aufgabetrichter 1 mit anschließender Aufgabeschurre 2 für die Aufgabe des Brenngutes auf einen Aufgabetisch 3 auf, auf dem Beschickkolben 4 hin- und herbewegbar vorgesehen sind, um das aus der Aufgabeschurre 2 kommende Brenngut auf einen Verbrennungsrost 5 aufzugeben, auf dem die Verbrennung des Brenngutes stattfindet, wobei es unerheblich ist, ob es sich dabei um einen geneigten oder horizontal liegenden Rost, egal welchen Prinzips, handelt.

Unterhalb des Feuerungsrostes 5 ist eine insgesamt mit 6 bezeichnete Einrichtung zur Zuführung von Primärverbrennungsluft angeordnet, die mehrere Kammern 7 bis 11 umfassen kann, denen mittels eines Ventilators 12 über eine Leitung 13 Primärverbrennungsluft zugeführt wird. Durch die Anordnung der Kammern 7 bis 11 ist der Feuerungsrost in mehrere Unterwindzonen unterteilt, sodass die Primärverbrennungsluft entsprechend den Bedürfnissen auf dem Feuerungsrost unterschiedlich eingestellt werden kann.

Über dem Feuerungsrost 5 befindet sich ein Feuerraum 14, der im vorderen Teil in einen Abgaszug 15 übergeht, an dem sich nicht dargestellte Aggregate, wie beispielsweise ein Abhitzekessel und eine Abgasreinigungsanlage anschließen.

Im hinteren Bereich ist der Feuerraum 14 durch eine Decke 16, eine Rückwand 17 und Seitenwände 18 begrenzt. Eine Vergasung des mit 19 bezeichneten Brenngutes erfolgt auf dem vorderen Teil des Feuerungsrostes 5, über dem sich der Abgaszug 15 befindet. In diesem Bereich wird durch die Kammern 7, 8 und 9 die meiste Primärverbrennungsluft zugeführt.

Auf dem hinteren Teil des Verbrennungsrostes 5 befindet sich nur weitgehend ausgebranntes Brenngut, d.h. die Schlacke, und in diesem Bereich wird Primärverbrennungsluft über die Kammern 10 und 11 im Wesentlichen nur zur Kühlung und zum Restausbrand dieser Schlacke zugeführt.

Die ausgebrannten Teile des Brenngutes fallen dann in einen Schlackenaustrag 20 am Ende des Verbrennungsrostes 5. Im unteren Bereich des Abgaszuges 15 sind Düsen 21 und 22 vorgesehen, die internes Rezirkulationsgas aus dem hinteren Bereich des Feuerraums 14 dem aufsteigenden Abgas zuführen, um eine Durchmischung des Abgasstroms und eine Nachverbrennung der im Abgas befindlichen brennbaren Anteile zu bewirken.

Hierzu wird im hinteren Teil des Verbrennungsraums, der von der Decke 16, der Rückwand 17 und den Seitenwänden 18 begrenzt ist, Abgas abgesaugt, welches als internes Rezirkulationsgas bezeichnet wird. Im dargestellten Ausführungsbeispiel ist eine Absaugöffnung 23 in der Rückwand 17 vorgesehen. Diese Absaugöffnung 23 ist mit einer Saugseite eines Ventilators 25 verbunden, sodass Abgas abgesaugt werden kann. Mit der Druckseite des Ventilators ist eine Leitung 26 verbunden, die die abgesaugte Abgasmenge Düsen 27 im oberen Bereich des Abgaszugs 15, dem Ausbrandbereich 28 zuführt. Ein Teil des Rezirkulationsgases wird von dort zu den Düsen 21 und 22 weitergeleitet.

Im Ausbrandbereich 28 oder oberhalb desselben ist zur Erhöhung der Turbulenz und der Mischwirkung des Abgasstroms der Abgaszug 15 deutlich eingeschnürt, wobei sich die Düsen 27 in diesem eingeschnürten Bereich befinden. Es können aber auch Einbauten oder Elemente 29 vorgesehen sein, die den Gasstrom stören und somit eine Turbulenz erzeugen.

Im Abgaszug 15 sind auf einer oder mehreren Ebenen Düsen 30 und 31 vorgesehen, um Dampf und/oder Inertgas auf einer oder mehreren Ebenen dem Abgas zuzuführen. Darüber sind Düsen 32 und 33 vorgesehen, um externes Rezirkulationsabgas auf einer oder mehreren Ebenen des Abgaszuges 15 dem Abgas zuzuführen. Dieses externe Rezirkulations-Abgas, das bereits einen Dampferzeuger und ggf. eine Abgasreinigungsanlage (nicht gezeigt) durchlaufen hat, kann neben den Düsen 32 und 33 auch an der Leitung 34 dem internen Rezirkulations-Abgas, vorzugsweise vor dem Ventilator 25, zugegeben werden. Außerdem kann dem internen Rezirkulationsgas über die Leitung 35 Umgebungsluft zugemischt werden.

Ausgehend von dem bekannten in Figur 2 gezeigten Verfahren zur Verbrennungsgaszuführung gemäß der EP 1 901 003 A1, zeigen die Figuren 3 bis 8 unterschiedliche Verfahrensvarianten, bei denen jeweils die Primärluft mit 51, die interne Gasrezirkulation mit 52, das Abgas mit 53, die Sekundärluft mit 54, Dampf oder Inertgas mit 55, externes Abgas mit 56 und Umgebungsluft mit 57 bezeichnet sind.

Die Figur 3 zeigt, dass auf die in Figur 2 dargestellte Sekundärluft vollständig verzichtet werden kann. In Figur 4 wird unterhalb des Rezirkulationsgases 52 Dampf oder Inertgas 55 zugegeben. Die Figur 5 zeigt die externe Abgaszirkulation 56 und die Figur 6 zeigt eine zusätzliche Zuführung von internem Rezirkulationsgas 52 unterhalb der Dampfeindüsung 55. Bei dem Schema nach Figur 7 wird ein Mischgas aus interner Gasrezirkulation 52 und externer Gasrezirkulation 56 als internes Rezirkulationsgas 52 dem Abgas zugeführt. Die Ausführungsbeispiele mit externem Rezirkulationsgas und Luftzuführung sind nicht Gegenstand der Erfindung.

Das Zumischen von Umgebungsluft 57 zur internen Gasrezirkulation 52 zeigt die Figur 8.

Die Figur 9 zeigt, dass unterhalb der Zugabe des Rezirkulationsgases 52 im Abgaszug 60 eine Einschnürung 61 vorgesehen werden kann, in deren Bereich Dampf oder Inertgas 55 eingedüst werden kann. Dabei können beispielsweise oberhalb des Feuerungsrostes Lambda-Werte von 1,15, im Bereich der Einschnürung Lambda-Werte von 0,5, oberhalb der Zuführung des Gases der internen Rezirkulation 52 Lambda-Werte von 1,3 eingestellt und im hinteren Bereich des Rostes Gase mit einem Lambda-Wert von 0,65 abgesaugt und darüber bei der Luftzugabe mit einem Lambda-Wert von 0,15 zugegeben. Der Bereich unterhalb der Zugabe des internen Rezirkulationsgases 52 ist somit unterstöchiometrisch und bildet den Vergasungsbereich 62, während der darüber liegende Bereich überstöchiometrisch ist und als Ausbrandbereich 63 dient.

Verfahrensschemata zur Vergasung zeigen die Figuren 10 bis 12. Es wird jeweils Müll 70 einem Vergasungsbereich 71 zugeführt, in dem der Müll mit Primärluft 72 bei einem Lambda-Wert weit unter 1 zu Schlacke 73 vergast.

Bei der Vergasung entsteht ein Syngas 74 mit einem Heizwert bis zu 4 MJ / m³, das nach Zugabe von externem Rezirkulationsgas 75 in einem Ausbrandbereich 76 zu Abgas 77 mit einem Lambda-Wert von 1,1 bis 1,5 ausgebrannt wird. Dabei sollte auf die Zugabe von Luft 78 möglichst vollständig verzichtet werden.

Sofern die Schlacke 73 bei der Vergasung 71 nicht vollständig ausgebrannt wird, schließt sich für die Schlacke ein Verbrennungsbereich 79 an, in dem mit Primärluft 80 bei Lambda-Werten oberhalb von 1 die Schlacke 73 zu gut ausgebrannter Schlacke 81 verbrannt wird. Dieser Verbrennungsbereich führt zu einem Abgas 82 mit einem Lambda-Wert von > 1, das als internes Rezirkulationsgas dem Ausbrandbereich 76 zugeführt wird.

## Patentansprüche

1. Verfahren zur Verbrennungsführung bei Rostfeuerungen, bei dem eine Primärverbrennungsgasmenge (72) durch den Brennstoff (70) hindurch in einen Primärverbrennungsbereich (71) geführt wird und im hinteren Rostbereich ein Teil des Abgasstromes abgesaugt und dieser Teil des Abgasstromes dem Verbrennungsprozess als internes Rezirkulationsgas (52, 82) wieder zugeführt wird, wobei im Primärverbrennungsbereich (71) eine stöchiometrische bis stark unterstöchiometrische Reaktionsbedingung mit λ = 1 bis λ = 0,5 eingestellt wird und in einem Ausbrandbereich (76), der in Strömungsrichtung nach dem Primärverbrennungsbereich (71) liegt, das interne Rezirkulationsgas (82) zugeführt wird, der Brennstoff (70) auf einem Vergasungsrost vergast, im nachgeschalteten Ausbrandrost der Schlackeausbrand sichergestellt und im Ausbrandbereich (76) der Gasausbrand erreicht wird, indem dort das interne Rezirkulationsgas (52, 82) dem Abgasstrom zugeführt wird, um die Gase auszubrennen und Luftüberschusszahlen von Lambda = 1,1 bis Lambda = 1,5 zu erreichen, ***dadurch gekennzeichnet, dass*** in einem ersten Abgaszug neben diesem Teil des im hinteren Rostbereich abgesaugten Abgasstromes keine Sekundärluft (54, 78) und somit auch kein weiteres Rezirkulationsgas zugeführt wird.

2. Verfahren nach einem der vorhergehenden Ansprüche, ***dadurch gekennzeichnet, dass*** die Abgase nach der Zuführung (27) des internen Rezirkulationsgases (52, 82) eine Verweilzeit von mindestens 2 Sekunden bei einer Temperatur von über 850 °C aufweisen.

3. Verfahren nach einem der vorhergehenden Ansprüche, ***dadurch gekennzeichnet, dass*** in Strömungsrichtung nach dem Primärverbrennungsbereich (71) ein Verwirbelungsgas (55) zur Erzeugung einer Turbulenz zugeführt wird.

4. Verfahren nach Anspruch 3, ***dadurch gekennzeichnet, dass*** das Verwirbelungsgas (55) Dampf oder Inertgas ist.

5. Verfahren nach einem der vorhergehenden Ansprüche, ***dadurch gekennzeichnet, dass*** im Primärverbrennungsbereich (71) in Strömungsrichtung vor der Zugabe des internen Rezirkulationsgases (52, 82) ein Syngasheizwert von mehr als 2000 kJ/Nm³ und vorzugsweise mehr als 3000 kJ/Nm³ eingestellt wird.

## Claims

1. A method for combustion management in grate firing systems, in which a primary combustion gas quantity (72) is guided through the fuel (70) into a primary combustion region (71) and in the rear grate region a portion of the exhaust gas flow is sucked away and this portion of the exhaust gas flow is supplied back to the combustion process as an internal recirculation gas (52, 82) wherein a stoichiometric to strongly substoichiometric reaction condition with λ = 1 to λ = 0.5 is set in the primary combustion region (71), and the internal recirculation gas (82) is supplied in a burnout region (76), which is located downstream of the primary combustion region (71) in the flow direction, the fuel (70) is gasified on a gasification grate, slag burnout is ensured in the downstream burnout grate and the gas burnout is achieved in the burnout region (76) in that the internal recirculation gas (52, 82) is supplied to the exhaust gas flow there, in order to burn out the gases and achieve excess air numbers of lambda = 1.1. to lambda = 1.5, ***characterized in that*** in a first exhaust flue, in addition to this portion of the exhaust gas flow sucked away in the rear grate region, no secondary air (54, 78) and therefore also no further recirculation gas is supplied.

2. The method according to one of the preceding claims, ***characterized in that*** after the supply (27) of the internal recirculation gas (52, 82), the exhaust gases have a dwell time of at least 2 seconds at a temperature of more than 850°C.

3. The method according to one of the preceding claims, ***characterized in that*** a fluidizing gas (55) for creating turbulence is supplied downstream of the primary combustion region (71) in the flow direction.

4. The method according to Claim 3, ***characterized in that*** the fluidizing gas (55) is steam or inert gas.

5. The method according to one of the preceding claims, ***characterized in that*** in the primary combustion region (71), upstream of the addition of the internal recirculation gas (52, 82) in the flow direction, a syngas heating value of more than 2000 kJ/Nm³ and preferably more than 3000 kJ/nm³ is set.

## Revendications

1. Procédé de commande de combustion pour foyers à grille pour lequel une quantité de gaz de combustion primaire (72) est guidée à travers le combustible (70) dans une zone de combustion primaire (71) et une partie du courant de gaz d'échappement est aspirée dans la zone de grille arrière et cette partie du courant de gaz d'échappement est à nouveau acheminée vers le processus de combustion en tant que gaz de recirculation interne (52,82), une condition de réaction stoechiométrique jusqu'à fortement sous-stoechiométrique de λ = 1 à λ = 0,5 étant réglée dans la zone de combustion primaire et le gaz de recirculation interne (82) étant acheminé dans une zone d'incinération (76) qui se situe dans le sens d'écoulement après la zone de combustion primaire (71), le combustible (70) étant gazéifié sur une grille de gazéification, l'incinération des scories étant assurée dans la grille d'incinération montée en aval et l'incinération du gaz étant atteinte dans la zone d'incinération (76), dans laquelle le gaz de recirculation interne (52,82) y de séjourest ajouté au courant de gaz d'échappement pour incinérer les gaz et obtenir l'indice d'excédent d'air de lambda = 1,1 à lambda = 1,5, ***caractérisé en ce qu***'aucun air secondaire (54,78) et de ce fait aucun autre gaz de recirculation ne soit acheminé dans un premier conduit de gaz d'échappement à côté de cette partie du courant de gaz d'échappement aspiré dans la zone de grille arrière.

2. Procédé selon l'une quelconque des revendications précédentes, ***caractérisé en ce que*** les gaz d'échappement comportent une durée de séjour d'au moins 2 secondes à une température de plus de 850° C après l'alimentation (27) du gaz de recirculation interne (52,82).

3. Procédé selon l'une quelconque des revendications précédentes, ***caractérisé en ce qu***'un gaz tourbillonnaire (55) pour produire une turbulence est acheminé dans le sens d'écoulement après la zone de combustion primaire (71).

4. Procédé selon la revendication 3, ***caractérisé en ce que*** le gaz tourbillonnaire (55) est de la vapeur ou un gaz inerte.

5. Procédé selon l'une quelconque des revendications précédentes, ***caractérisé en ce que*** dans la zone de combustion primaire (71), un pouvoir calorifique de gaz de synthèse de plus de 2000 kJ/Nm³ et de préférence de plus de 3000 kJ/Nm³ est réglé dans le sens d'écoulement avant l'addition du gaz de recirculation interne (52,82).
